# EUROPÄISCHE PATENTSCHRIFT

(11) **EP 2 553 077 B1**
(45) Veröffentlichungstag und Bekanntmachung des Hinweises auf die Patenterteilung: **14.10.2015**
(21) Anmeldenummer: 11711356.3
(22) Anmeldetag: 31.03.2011
(51) Int. Cl.: C11D 3/22, C11D 11/00

(54) **WASCHMITTEL FÜR EMPFINDLICHE TEXTILIEN**
WASHING COMPOSITION FOR SENSITIVE TEXTILES
AGENT DÉTERGENT POUR TEXTILES DÉLICATS

(30) Priorität: 25.03.2011 DE 102011006147; 31.03.2010 DE 102010003535
(43) Veröffentlichungstag der Anmeldung: 06.02.2013
(73) Patentinhaber: Henkel AG & Co. KGaA, 40589 Düsseldorf (DE)
(72) Erfinder: LANGEN, Evelyn, 40625 Düsseldorf (DE); PEGELOW, Ulrich, 40597 Düsseldorf (DE); BARRELEIRO, Paula, 40593 Düsseldorf (DE); ZIGANKE, Kerstin, 40721 Hilden (DE); EDWARDS, Sheila, 40591 Düsseldorf (DE); HÜRTGEN, Gabriele, 40591 Düsseldorf (DE); BELLOMI, Luca, 40627 Düsseldorf (DE); KANIA, Karin, 41236 Mönchengladbach (DE); TRENKA, Carolin, 40591 Düsseldorf (DE); WAGNER, Andreas, A-1030 Wien (AT); ZIPFEL, Johannes, 40593 Düsseldorf (DE)
(86) Internationale Anmeldenummer: PCT/EP2011/055008
(87) Internationale Veröffentlichungsnummer: WO 2011/121073

(56) Entgegenhaltungen:
- EP-A1- 1 932 512
- WO-A1-01/94515
- WO-A2-2007/128639
- US-A1- 2003 226 212

## Beschreibung

Die Erfindung betrifft ein Waschmittel für empfindliche Textilien. Die Erfindung betrifft auch die Verwendung des Waschmittels sowie ein Verfahren zu seiner Herstellung.

Waschmittel, die auch zur schonenden Reinigung hochempfindlicher Textilien aus Wolle und/oder Seide geeignet sind, sind an sich bekannt. Sie weisen im Allgemeinen einen neutral bis schwach alkalischen pH-Wert auf und enthalten neben anionischen Tensiden, wie Alkylbenzolsulfonat, Fettalkoholsulfat oder Alkylglykolethersulfat vielfach noch nichtionische und/oder kationische Verbindungen. Die nichtionischen Tenside sollen das Reinigungsvermögen steigern, während die kationischen Verbindungen die Weichheit und den Griff der gewaschenen Textilien verbessern sollen. Der Zusatz von weichmachenden kationischen Tensiden führt allerdings bei gleichzeitiger Gegenwart anionischer Tenside zu einem Rückgang an Waschleistung und Produktstabilitat.

Die Reinigungsleistung eines Waschmittels kann durch Bewegung, erhöhte Waschtemperaturen und/oder längerer Kontaktzeit der textilen Flächengebilde mit der (wässrigen) Waschlösung erhöht werden.

Allerdings führen diese Maßnahmen auch zu Beschädigungen an den Fasern, Verlust von Farbe, Verlust der Form und insbesondere zum Einlaufen der textilen Flächengebilde.

Insbesondere textile Flächengebilde aus Wolle verfilzen mit der Zeit und laufen stark ein, wenn sie einem Wasser-basierten Waschverfahren, insbesondere in einer Haushaltswaschmaschine, unterworfen werden. Die unbeabsichtigte Dimensionsänderung (Einlaufen und/oder Formverlust) der textilen Flächengebilde bei Mechanik-, Wasser- und/oder Wärmeeinfluss wird auch als Schrumpfen bezeichnet. Hierbei werden auch die haptischen Eigenschaften des Textils verändert.

Außerdem führt wiederholtes Waschen dazu, dass textile Flächengebilde ihre Elastizität verlieren. Dies führt dazu, dass die Textilien nach einer Dehnung nicht mehr vollständig in ihre ursprüngliche Form zurückkehren, sondern eine Restdehnung verbleibt.

Es ist deshalb eine Aufgabe der vorliegenden Erfindung, ein Waschmittel bereitzustellen, welches den damit behandelten Textilien Weichheit verleiht sowie deren Schrumpfneigung reduziert und/oder deren Elastizität verbessert.

Diese Aufgabe wird gelöst durch ein Waschmittel, enthaltend
a) 5 bis 15 Gew.-% anionisches Tensid und
b) 0,01 bis 1 Gew.-% eines hydrophob-modifizierten, kationischen Polymers, das als Grundgerüst ein Polysaccharid ausgewählt aus der Gruppe umfassend Cellulose und Cellulosederivate enthält,
wobei das anionische Tensid eine Mischung aus mindestens drei anionischen Tensidverbindungen umfasst.

Es hat sich überraschenderweise gezeigt, dass durch die besagte Kombination einer bestimmten Menge an anionischem Tensid und einem hydrophob-modifizierten, kationischen Polymer ein Waschmittel erhalten wird, welches damit behandelte Textilien nicht nur reinigt, sondern diesen Weichheit verleiht, ihre Elastizität verbessert und die Schrumpfneigung der Textilien reduziert.

Es ist bevorzugt, dass das Waschmittel ferner 0,02 bis 5 Gew.-% Polyalkylenglycol enthält.

Überraschenderweise hat sich auch gezeigt, dass durch die Zugabe eines Alkylenglycols das hydrophob-modifizierte, kationische Polymer stabil in ein Waschmittel eingearbeitet werden kann.

Dabei ist zwingend, dass das Polymer als Grundgerüst ein Polysaccharid ausgewählt aus der Gruppe umfassend Cellulose und Cellulosederivate enthält. Diese Polysaccharide werden aufgrund ihrer einfachen Verfügbarkeit und ihrer strukturellen Ähnlichkeit zu Baumwollfasern seit langem als Grundgerüste für textilkonditionierende Polymere verwendet. Außerdem können diese Verbindungen einfach kationisch und hydrophob modifiziert werden. Dabei ist bevorzugt, dass das Polymer als Grundgerüst eine Cellulose oder ein Cellulosederivat ausgewählt aus der Gruppe umfassend Methylcellulose, Ethylcellulose, Propylcellulose, Methylethylcellulose, Hydroxyethylcellulose, Hydroxypropylcellulose, Methylhydroxyethylcellulose Hydroxypropylmethylcellulose, Ethylhydroxyethylcellulose und Methylethylhydroxyethylcellulose enthält,

Ferner ist es bevorzugt, dass das Polymer als kationische Gruppen Trialkylammoniumhydroxypropylgruppen und/oder Trialkylammoniumethylgruppen enthält.

Diese Gruppen können einfach durch Veretherung freier Hydroxygruppen im Polymergrundgerüst mit den entsprechenden Halogeniden, Halohydrinen oder Epoxiden eingeführt werden. So kann auf einfache Weise das neutrale Ausgangspolymer kationisch modifiziert werden.

Es ist ferner bevorzugt, dass das Polymer mit einer C₈₋₂₄-Alkylgruppe hydrophob modifiziert ist. Dabei ist es insbesondere bevorzugt, dass das Polymer mit einer C₈₋₂₄-Alkyldialkylammoniumhydroxypropylgruppe und/oder einer C₈₋₂₄-Alkyldialkylammoniumethylgruppe hydrophob modifiziert ist.

In einer besonders bevorzugten Ausführungsform umfasst das hydrophob-modifizierte, kationische Polymer eine mit Trimethylammoniumhydroxypropylgruppen und C₈₋₂₄-Alkyldimethylammoniumhydroxypropylgruppen substituierte Hydroxyethylcellulose.

In einer ganz besonders bevorzugten Ausführungsform ist die C₈₋₂₄-Alkylgruppe eine Dodecylgruppe.

Überraschenderweise hat sich gezeigt, dass bei Verwendung einer Kombination von mindestens drei anionischen Tensidverbindungen, ein besonders stabiles Waschmittel, insbesondere hinsichtlich der Anwesenheit einer kationischen Verbindung, mit hoher Reinigungsleistung erhalten wird.

In einer weiteren, bevorzugten Ausführungsform ist das Polyalkylenglycol ein Polyethylenglycol mit einer mittleren Molekülmasse zwischen 200 und 400. Polyethylenglycole mit einer mittleren Molekülmasse zwischen 200 und 400 sind bei Raumtemperatur nichtflüchtige Flüssigkeiten und können besonders gut in ein flüssiges Waschmittel eingearbeitet werden.

Ferner betrifft die Erfindung die Verwendung des erfindungsgemäßen Waschmittels zur Reduktion der Schrumpfneigung beim Reinigen und/oder Konditionieren von textilen Flächengebilden, insbesondere von textilen Flächengebilden aus Wolle und/oder Seide.

Die Erfindung betrifft auch die Verwendung des erfindungsgemäßen Waschmittels zur Verbesserung der Elastizität von textilen Flächengebilden, insbesondere von textilen Flächengebilden aus Wolle und/oder Seide.

Insbesondere betrifft die Erfindung die Verwendung des erfindungsgemäßen Waschmittels zur Verringerung der Restdehnung von textilen Flächengebilden, insbesondere von textilen Flächengebilden aus Wolle und/oder Seide.

Ferner umfasst die Erfindung auch ein Verfahren zur Herstellung eines Waschmittels, enthaltend a) 5 bis 15 Gew.-% anionisches Tensid und b) 0,01 bis 1 Gew.-% eines hydrophob-modifizierten, kationischen Polymers, bei dem das hydrophob-modifizierte, kationische Polymers im letzten Schritt in Form einer wässrigen Lösung mit einem pH-Wert von 8,0 ± 0,2 zugesetzt wird.

Überraschenderweise wurde gefunden, dass durch Einstellung der wässrigen Lösung auf einen pH-Wert von 8,0 ± 0,2 das hydrophob-modifizierte, kationische Polymer homogen in das Waschmittel eingearbeitet werden kann und das resultierende Waschmittel anschließend klar ist.

Die Erfindung betrifft auch ein Verfahren zur Herstellung eines Waschmittels, enthaltend a) 5 bis 15 Gew.-% anionisches Tensid, b) 0,01 bis 1 Gew.-% eines hydrophob-modifizierten, kationischen Polymers und c) 0,02 bis 5 Gew.-% Polyalkylenglycol, bei dem das hydrophob-modifizierte, kationische Polymer im letzten Schritt in Form eines Slurries mit dem Polyalkylenglycol zugesetzt wird.

Im Folgenden werden die erfindungsgemäßen Waschmittel, unter anderem anhand von Beispielen, eingehend beschrieben.

Das Waschmittel enthält zwingend eine bestimmte Menge anionisches Tensid und ein hydrophob-modifiziertes, kationisches Polymer.

Das besagte hydrophob-modifizierte, kationische Polymer dient dazu, den damit behandelten Textilien verbesserte haptische Eigenschaften, insbesondere Weichheit, zu verleihen sowie deren Elastizität und Schrumpfneigung zu verbessern. Die Menge an besagtem, hydrophob-modifiziertem, kationischen Polymer in dem Waschmittel beträgt 0,01 bis 1 Gew.-%, vorzugsweise 0,1 bis 0,7 Gew.-%, jeweils bezogen auf das gesamte Waschmittel.

Zwingend enthält das Polymer als Grundgerüst eine Cellulose oder ein Cellulosederivat, wobei Methylcellulose, Ethylcellulose, Propylcellulose, Methylethylcellulose, Hydroxyethylcellulose, Hydroxypropylcellulose, Methylhydroxyethylcellulose Hydroxypropylmethylcellulose, Ethylhydroxyethylcellulose oder Methylethylhydroxyethylcellulose besonders bevorzugte Verbindungen sind.

Die kationische Modifizierung des Polymergrundgerüsts erfolgt vorzugsweise mittels Trialkylammoniumhydroxypropylgruppen und/oder Trialkylammoniumethylgruppen. Geeignete Trialkylammoniumhydroxypropylgruppen umfassen beispielsweise Trimethylammoniumhydroxypropylgruppen, Triethylammoniumhydroxypropylgruppen, Ethyldimethylammoniumhydroxypropylgruppen, Diethylmethylammoniumhydroxypropylgruppen, wobei Trimethylammoniumhydroxypropylgruppen bevorzugt sind. Zum Ausgleich der positiven Ladung umfassen diese Gruppen jeweils auch ein Anion, weiches vorzugsweise ein Chlorid ist.

Zur Erzielung der gewünschten Weichheitsleistung ist es notwendig, dass das Polymer hydrophob modifiziert ist. Dabei ist es besonders bevorzugt, dass das Polymer mit einer C₈₋₂₄-Alkylgruppe hydrophob modifiziert ist. Besonders bevorzugte C₈₋₂₄-Alkylgruppen umfassen C₈₋₂₄-Alkyldialkylammoniumhydroxypropylgruppen und/oder C₈₋₂₄-Alkyldialkylammoniumethylgruppen. Diese Gruppen können einfach mit Hilfe der entsprechenden Halogenide, Halohydrine oder Epoxide in das Polymergrundgerüst eingeführt werden. Auch diese Gruppen enthalten ein ladungsausgleichendes Anion, welches vorzugsweise ein Chlorid ist.

In einer besonders bevorzugten Ausführungsform umfasst das besagte hydrophob-modifizierte, kationische Polymer eine mit Trimethylammoniumhydroxypropylgruppen und C₈₋₂₄-Alkyldimethylammoniumhydroxypropylgruppen substituierte Hydroxyethylcellulose. Es hat sich als vorteilhaft gezeigt, dass die Einarbeitung einer derart substituierten Cellulose in flüssige Waschmittel zu keinem unerwünscht hohen Anstieg der Viskosität führt, wie es teilweise bei anderen kationisch modifizierten Cellulose(derivate)n zu beobachten ist.

Die C₈₋₂₄-Alkylgruppe kann vorzugsweise eine Octylgruppe, Nonylgruppe, Decylgruppe, Undecylgruppe, Dodecylgruppe, Tetradecylgruppe, Heptadecylgruppe, Octadecylgruppe oder eine Eicosylgruppe sein. In einer besonders bevorzugten Ausführungsform ist die C₈₋₂₄-Alkylgruppe eine Dodecylgruppe.

In einer ganz besonders bevorzugten Ausführungsform umfasst das besagte hydrophob-modifizierte, kationische Polymer eine mit Trimethylammoniumhydroxypropylgruppen und Dodecyldimethylammoniumhydroxypropylgruppen substituierte Hydroxyethylcellulose. Es hat sich gezeigt, dass diese hydrophob-modifizierten, kationischen Polymere nicht nur effizient auf Baumwollfasern, sondern auch besonders effizient auf Proteinfasern, wie Wolle und/oder Seide, aufziehen.

Ein Polymer auf Basis von Hydroxyethylcellulose, wobei die Hydroxyethylcellulose Trimethylammoniumhydroxypropyl-Substituenten und Dodecyldimethylammoniumhydroxypropyl-Substituenten aufweist, ist beispielsweise unter der Bezeichnung Softcat Polymer SX 400 H von Dow Chemicals erhältlich.

Neben dem besagten hydrophob-modifizierten, kationischen Polymer enthalten die Waschmittel anionisches Tensid. Als anionisches Tensid werden vorzugsweise Sulfonate, Sulfate, Seifen, Alkylphosphate, anionische Silikontenside und Mischungen daraus eingesetzt.

Als Tenside vom Sulfonat-Typ kommen dabei vorzugsweise C₉₋₁₃-Alkylbenzolsulfonate und Olefinsulfonate in Betracht Geeignet sind auch C₁₂₋₁₈-Alkansulfonate und die Ester von α-Sulfofettsäuren (Estersulfonate), zum Beispiel die α-sulfonierten Methylester der hydrierten Kokos-, Palmkem- oder Talgfettsäuren.

Als Alk(en)ylsulfate werden die Alkali- und insbesondere die Natriumsalze der Schwefelsäurehalbester der C₁₂-C₁₆-Fettalkohole, beispielsweise aus Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlängen bevorzugt. Aus waschtechnischem Interesse sind die C₁₂-C₁₆-Alkylsulfate und C₁₂-C₁₆-Alkylsulfate sowie C₁₄-C₁₅-Alkylsulfate bevorzugt. Auch 2,3-Alkylsulfate sind geeignete anionische Tenside.

Auch die Schwefelsäuremonoester der mit 1 bis 6 Mol Ethylenoxid ethoxylierten geradkettigen oder verzweigten C₇₋₂₁-Alkohole, wie 2-Methyl-verzweigte C₉₋₁₁-Alkohole mit Im Durchschnitt 3,5 Mol Ethylenoxid (EO) oder C₁₂₋₁₈-Fettalkohole mit 1 bis 4 EO, sind geeignet.

Auch bevorzugte anionische Tenside sind Seifen. Geeignet sind gesättigte und ungesättigte Fettsäureseifen, wie die Salze der Laurinsäure, Myristinsäure, Palmitinsäure, Stearinsäure, (hydrierten) Erucasäure und Behensäure sowie insbesondere aus natürlichen Fettsäuren, zum Beispiel Kokos-, Palmkern-, Olivenöl- oder Talgfettsäuren, abgeleitete Seifengemische.

Die anionischen Tenside einschließlich der Seifen können in Form Ihrer Natrium-, Kalium- oder Magnesium- oder Ammoniumsalze vorliegen. Vorzugsweise liegen die anionischen Tenside in Form ihrer Natriumsalze vor. Weitere bevorzugte Gegenionen für die anionischen Tenside sind auch die protonierten Formen von Cholin, Triethylamin oder Methylethylamin.

Als anionisches Tensid wird zwingend eine Mischung aus mindestens drei verschiedenen anionischen Tensidverbindungen eingesetzt. Als besonders bevorzugt hat sich eine Kombination aus C₉₋₁₃-Alkylbenzolsulfonat, Fettsäureseife und ethoxyliertem Fettalkoholsulfat erwiesen.

Der Gehalt eines Waschmittels an anionischen Tensiden beträgt 5 bis 15 Gew.-% und vorzugsweise 7 bis 12 Gew.-%, jeweils bezogen auf das gesamte Waschmittel. Es hat sich überraschenderweise gezeigt, dass Waschmittel, die weniger als 5 Gew.-% oder mehr als 15 Gew.-% anionisches Tensid enthalten, deutlich instabiler sind als die erfindungsgemäßen Waschmittel. Entsprechend zeigen diese Waschmittel auch eine deutlich schlechtere Reinigungsleistung.

Neben den/dem anionischen Tensid(en) können die Waschmittel weitere Tenside enthalten, wobei aus anwendungstechnischer Sicht Mischungen aus anionischen und nichtionischen Tensiden bevorzugt sind. Der Gesamttensidgehalt eines Waschmittels liegt vorzugsweise unterhalb von 25 Gew.-% und besonders bevorzugt unterhalb von 20 Gew.-%, bezogen auf das gesamte Waschmittel.

Geeignete nichtionische Tenside umfassen alkoxylierte Fettalkohole, alkoxylierte Fettsäurealkylester, Fettsäureamide, alkoxylierte Fettsäureamide, Polyhydroxyfettsäureamide, Alkylphenolpolyglycolether, Aminoxide, Alkylpolyglucoside und Mischungen daraus.

Als nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid (EO) pro Mol Alkohol eingesetzt, in denen der Alkoholrest linear oder bevorzugt in 2-Stellung methylverzweigt sein kann bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, zum Beispiel aus Kokos-, Palm-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂₋₁₄-Alkohole mit 3 EO, 4 EO oder 7 EO, C₉₋₁₁-Alkohol mit 7 EO, C₁₃₋₁₅-Alkohole mit 3 EO, 5 EO, 7 EO oder 8 EO, C₁₂₋₁₈-Alkohole mit 3 EO, 5 EO oder 7 EO und Mischungen aus diesen, wie Mischungen aus C₁₂₋₁₄-Alkohol mit 3 EO und C₁₂₋₁₈-Alkohol mit 7 EO. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind Talgfettalkohol mit 14 EO, 25 EO, 30 EO oder 40 EO. Auch nichtionische Tenside, die EO- und PO-Gruppen zusammen im Molekül enthalten, sind erfindungsgemäß einsetzbar. Geeignet sind ferner auch eine Mischung aus einem (stärker) verzweigten ethoxylierten Fettalkohol und einem unverzweigten ethoxylierten Fettalkohol, wie beispielsweise eine Mischung aus einem C₁₆₋₁₈-Fettalkohol mit 7 EO und 2-Propylheptanol mit 7 EO. Insbesondere bevorzugt enthält das Waschmittel einen C₁₂₋₁₈-Fettalkohol mit 7 EO oder einen C₁₃₋₁₅-Oxoalkohol mit 7 EO als nichtionisches Tensid.

Der Gehalt an nichtionischen Tensiden beträgt in dem Waschmittel bevorzugt 1 bis 17 Gew.-%, vorzugsweise 2 bis 12 Gew.-% und insbesondere 3 bis 10 Gew.-%, jeweils bezogen auf das gesamte Waschmittel.

In einer bevorzugten Ausführungsform enthält das Waschmittel neben dem anionischen Tensid und dem hydrophob-modifizierten, kationischen Polymer 0,02 bis 5 Gew.-%, bezogen auf das gesamte Waschmittel, eines Polyalkylenglycols. Als Polyalkylenglycole können beispielsweise Polyethylenglycole, Polypropylenglycole oder Mischungen aus Polyethylenglycolen und Polypropylenglycolen eingesetzt werden.

Es hat sich gezeigt, dass bevorzugt Polyethylenglycole mit einer mittleren Molekülmasse zwischen 200 und 400 eingesetzt werden können. Oftmals lassen sich hydrophob-modifizierte, kationische Polymere, insbesondere hydrophob-modifizierte, kationische Celluloseverbindungen nur schwer und nur in geringen Konzentrationen in Wasser lösen. Dies führt dazu, dass diese Polymere nur schwer, stabil in wässrige Waschmittel eingearbeitet werden können. Überraschenderweise hat sich gezeigt, dass ein Gemisch aus dem hydrophob-modifizierten, kationischen Polymer und einem Polyethylenglycol mit einer mittleren Molekülmasse zwischen 200 und 400 zu einem fließfähigen, gut in ein wässriges Waschmittel einarbeitbarem Slurry führt. Zusätzlich weist das erhaltene wässrige Waschmittel eine erhöhte Stabilität auf.

Die Menge an hydrophob-modifiziertem, kationischen Polymer zu Polyalkylenglycol beträgt vorzugsweise im Bereich von 1 : 2 bis 1 : 5 und mehr bevorzugt im Bereich von 1 : 2,5 bis 1 : 3,5. Zusätzlich zu dem anionischen Tensid, dem hydrophob-modifizierten, kationischen Polymer und dem Polyalkylenglycol können die Waschmittel weitere Inhaltsstoffe enthalten, die die anwendungstechnischen und/oder ästhetischen Eigenschaften des Waschmittels weiter verbessern. Im Rahmen der vorliegenden Erfindung enthalten bevorzugte Waschmittel zusätzlich einen oder mehrere Stoffe aus der Gruppe der Gerüststoffe, Bleichmittel, Bleichaktivatoren, Bleichkatalysatoren, Enzyme, Elektrolyte, nichtwässrigen Lösungsmittel, pH-Stellmittel, Parfüme, Parfümträger, Fluoreszenzmittel, Farbstoffe, Hydrotope, Schauminhibitoren, Silikonöle, Soil-Release-Polymeren optischen Aufheller, Vergrauungsinhibitoren, Knitterschutzmittel, Farbübertragungsinhibitoren, antimikrobiellen Wirkstoffe, Germizide, Fungizide, Antioxidantien, Konservierungsmittel, Korrosionsinhibitoren, Verdicker, Antistatika, Bittermittel, Bügelhilfsmittel, Phobier- und Imprägniermittel, Quell- und Schiebefestmittel, neutralen Füllsalze sowie UV-Absorber. Besonders bevorzugt enthalten die Waschmittel als weitere Inhaltsstoffe Gerüststoffe, Elektrolyte, nichtwässrige Lösungsmittel, Parfüm, Farbstoffe, Schauminhibitoren, Farbübertragungsinhibitoren und/oder Konservierungsmittel.

Das Waschmittel ist vorzugsweise flüssig. In einer besonders bevorzugten Ausführungsform enthält das flüssige Waschmittel Wasser als Hauptlösungsmittel.

Die erfindungsgemäßen Waschmittel können zum Reinigen und/oder Konditionieren von textilen Flächengebilden, insbesondere von textilen Flächengebilden aus Wolle und/oder Seide, verwendet werden.

Die erfindungsgemäßen Waschmittel können ferner zur Verbesserung der Elastizität, insbesondere zur Verringerung der Restdehnung, von textilen Flächengebilden, insbesondere von textilen Flächengebilden aus Wolle und/oder Seide, verwendet werden.

Weiterhin können die erfindungsgemäßen Wasch- und Reinigungsmittel zur Reduktion der Schrumpfneigung beim Reinigen und/oder Konditionieren von textilen Flächengebilden, insbesondere von textilen Flächengebilden aus Wolle und/oder Seide, verwendet werden.

Die Herstellung von flüssigen Waschmitteln erfolgt mittels üblicher und bekannter Methoden und Verfahren in dem beispielsweise die Bestandteile einfach in Rührkesseln vermischt werden, wobei Wasser, nichtwässrige Lösungsmittel und Tenside, zweckmäßigerweise vorgelegt werden. Anschließend wird, falls vorhanden, die Fettsäure zugegeben und es erfolgt die Verseifung des Fettsäureanteils sowie die Neutralisation der anionischen Tenside, welche in der Säureform eingesetzt werden. Danach werden die weiteren Bestandteile mit Ausnahme des hydrophob-modifizierten, kationischen Polymers portionsweise hinzugefügt. Im letzten Schritt wird das hydrophob-modifizierte, kationische Polymer entweder in Form einer wässrigen Lösung mit einem pH-Wert von 8,0 ± 0,2 oder in Form eines Slurries mit Polyalkylenglycol zugegeben.

In Tabelle 1 sind die Zusammensetzungen zweier erfindungsgemäßer Waschmittel E1 und E2 sowie von zwei Vergleichbeispielen V1 und V2 gezeigt (Angaben in Gew.-% Aktivstoff).

**Tabelle 1:**

| | E1 | E2 | V1 | V2 |
|---|---|---|---|---|
| C₁₂₋₁₈-Fettalkohol mit 7 EO | 5 | 5 | 5 | 5 |
| C₉₋₁₃ Alkylbenzolsulfonsäure | 3,2 | 3,2 | 3,2 | 3,2 |
| Natriumlaurylethersulfat mit 2 EO | 5 | 5 | 5 | 5 |
| Citronensäure | 0,5 | 0,5 | 0,5 | 0,5 |
| Phosphonsäure | 0,3 | 0,3 | 0,3 | 0,3 |
| C₁₂₋₁₈-Fettsäure | 1,5 | 1,5 | 1,5 | 1,5 |
| Natronlauge (50%ig) | 0,63 | 0,63 | 0,63 | 0,63 |
| Farbübertragungsinhibitor (PVP/PVI) | 0,2 | 0,2 | 0,2 | 0,2 |
| Borsäure | 0,5 | 0,5 | 0,5 | 0,5 |
| Silikon-Entschäumer | 0,01 | 0,01 | 0,01 | 0,01 |
| Weitere Inhaltsstoffe (Elektrolyt, nichtwässriges | 2,8 | 2,8 | 2,8 | 2,8 |
| Lösungsmittel, Farbstoff, Parfüm, Konservierungsmittel) | | | | |
| hydrophob-modifiziertes, kationisches Polymer* | 0,3 | 0,3 | -- | -- |
| PEG 400** | -- | 0,7 | -- | 0,7 |
| Wasser | Ad 100 | Ad 100 | Ad 100 | Ad 100 |

| | | | | |
|---|---|---|---|---|
| * Softcat Polymer SX 400 H von Dow Chemicals ** Polyethylenglycol mit einer mittleren Molekülmasse von 400 | | | | |

Die erfindungsgemäßen Waschmittel E1 und E2 waren über mehrere Wochen lagerstabil und zeigten keinerlei unerwünschte Veränderungen. Zur Bestimmung der Lagerstabilität wurden Proben des Waschmittels in elektronisch gesteuerten Wärmekammern bei unterschiedlichen Temperaturen (0 °C, 23 °C und 40 °) über mehrere Wochen (bis 12 Wochen) gelagert. In diesem Zeitraum erfolgten visuelle, physikalische und olfaktorische Beurteilungen des Waschmittels.

Außerdem wurden waschtechnische Untersuchungen mit den Waschmitteln E1, E2, V1 und V2 durchgeführt.

Zur Beurteilung der Weichheit wurden textile Flächengebilde aus Seide drei Mal bei 40 °C in einer Haushaltswaschmaschine (Miele) mit jeweils 93 g der Waschmittel E1 oder V1 gewaschen und hängend getrocknet. Anschließend wurde die den textilen Flächengebilden vermittelte Weichheit durch 30 Testpersonen verglichen. 22 Testpersonen beurteilten die mit E1 gewaschenen textilen Flächengebilde als weicher, während 4 Testpersonen keinen Unterschied in der Weichheit der mit E1 und V1 behandelten textilen Flächengebilde sahen.

Zur Beurteilung des Schrumpfes wurden Mehrfachwäschen von textilen Flächengebilden aus Wolle drei Mal bei 40 °C mit jeweils 93 g des Waschmittels E1 oder einem Esterquat-haltigen Wollwaschmittel (der Tensidblock umfasste 13 Gew.-% nichtionische Tenside, 0,5 Gew.-% anionische Tenside und 2,5 Gew.-% Esterquat) mit dem Wollprogramm einer Haushaltswaschmaschine (Miele) gewaschen und hängend getrocknet. Anschließend wurde das Ausmaß des Schrumpfes bestimmt.

Während die mit E1 gewaschenen textilen Flächengebilde aus Wolle 95 % ihrer Originalgröße aufwiesen, wiesen die textilen Flächengebilde die mit dem Esterquat-basierten Wollwaschmittel gewaschen wurden, nur noch 92 % ihrer Originalgröße auf.

Ferner wurde auch die Restdehnung gemäß DIN 53 835, Teil 13 untersucht.

Zur Beurteilung der Restdehnung wurden textile Flächengebilde aus 100% Seide oder aus 70% Wolle und 30 % Seide zusammen mit einer Ballastbeladung aus Polyester und Baumwolle (Gesamtbeladung: 1,5 kg) zunächst acht Mal bei 30 °C in einer Haushaltswaschmaschine (Miele W 527) mit jeweils 90 ml des Waschmittels V2 gewaschen.

Anschließend wurden die textilen Flächengebilde in zwei Gruppen aufgeteilt. Die erste Gruppe wurde sechs Mal mit jeweils 90 ml des Waschmittels V2 und die zweite Gruppe wurde sechs Mal mit jeweils 90 ml des Waschmittels E2 gewaschen. In beiden Fällen war zusätzlich in jedem Waschgang jeweils die gleiche Menge an Schmutzbeladungstücher SBL-2004 von der WFK Testgewebe GmbH vorhanden. Nach hängender Trocknung der textilen Flächengebilde wurde die Restdehnung gemäß DIN 53 835, Teil 13 bestimmt.

In Tabelle 2 ist die Restdehnung (in %) der wie oben beschrieben behandelten textilen Flächengebilde als arithmetisches Mittel von 10 Messungen mit Standardabweichungen angegeben.

**Tabelle 2.**

| Gewebe | Ausgangswert | Nach 8 Wäschen | Nach 14 Wäschen (Gruppe 1) | Nach 14 Wäschen (Gruppe 2) |
|---|---|---|---|---|
| 100% S | 10,9 (± 0,7) | 15,0 (± 0,4) | 16,9 (± 0,5) | 12,1 (± 0,6) |
| 70% W / 30 % S | 4,1 (± 0,2) | 6,9 (± 0,6) | 7,5 (± 0,3) | 6,5 (± 0,4) |

| | | | | |
|---|---|---|---|---|
| S = Seide, W = Wolle | | | | |

Die Daten in Tabelle 2 zeigen deutlich, dass durch Behandlung mit dem erfindungsgemäßen Waschmittel E2 die Elastizität der damit behandelten textilen Flächengebilde verbessert werden kann. Insbesondere zeigen die Daten deutlich, dass die Restdehnung von textilen Flächengebilden aus Wolle und/oder Seide verringert werden kann.

Zusätzlich zeigten die mit E2 gewaschenen textilen Flächengebilde beim Waschen eine geringere Schrumpfneigung als die textilen Flächengebilde, die mit dem Waschmittel V2 behandelt wurden. Außerdem vermittelte das Waschmittel E2 den damit behandelten textilen Flächengebilden einen angenehmen Weichgriff.

## Patentansprüche

1. Waschmittel, enthaltend
a) 5 bis 15 Gew.-% anionisches Tensid und
b) 0,01 bis 1 Gew.-% eines hydrophob-modifizierten, kationischen Polymers, das als Grundgerüst ein Polysaccharid ausgewählt aus der Gruppe umfassend Cellulose und Cellulosederivate enthält,
wobei das anionische Tensid eine Mischung aus mindestens drei anionischen Tensidverbindungen umfasst

2. Waschmittel gemäß Anspruch 1, **dadurch gekennzeichnet, dass** das Waschmittel ferner 0,02 bis 5 Gew.-% Polyalkylenglycol enthält.

3. Waschmittel gemäß Anspruch 1, **dadurch gekennzeichnet, dass** das Polymer als Grundgerüst eine Cellulose oder ein Cellulosederivat ausgewählt aus der Gruppe umfassend Methylcellulose, Ethylcellulose, Propylcellulose, Methylethylcellulose, Hydroxyethylcellulose, Hydroxypropylcellulose, Methylhydroxyethylcellulose Hydroxypropylmethylcellulose, Ethylhydroxyethylcellulose und Methylethylhydroxyethylcellulose enthält.

4. Waschmittel gemäß Anspruch 1, **dadurch gekennzeichnet, dass** das Polymer als kationische Gruppen Trialkylammoniumhydroxypropylgruppen und/oder Trialkylammoniumethylgruppen enthält.

5. Waschmittel gemäß Anspruch 1, **dadurch gekennzeichnet, dass** das Polymer mit einer C₈₋₂₄-Alkylgruppe, vorzugsweise mit einer Dodecylgruppe, hydrophob modifiziert ist.

6. Waschmittel gemäß Anspruch 5, **dadurch gekennzeichnet, dass** das Polymer mit einer C₈₋₂₄-Alkyldialkylammoniumhydroxypropylgruppe und/oder einer C₈₋₂₄-Alkyldialkylammoniumethylgruppe hydrophob modifiziert Ist

7. Waschmittel gemäß einem der Ansprüche 1 bis 6, **dadurch gekennzeichnet, dass** das hydrophob-modifizierte, Kationische Polymer eine mit Trimethylammoniumhydroxypropylgruppen und C₆₋₂₄-Alkyldimethylammoniumhydroxypropylgruppen substituierte Hydroxyethylcellulose umfasst.

8. Waschmittel gemäß einem der Ansprüche 1 bis 7, **dadurch gekennzeichnet, dass** das Polyalkylenglycol ein Polyethylenglycol mit einer mittleren Molekülmasse zwischen 200 und 400 ist.

9. Verwendung des Waschmittels gemäß einem der Ansprüche 1 bis 8 zur Reduktion der Schrumpfneigung beim Reinigen und/oder Konditionieren von textilen Flächengebilden, insbesondere von textilen Flächengebilden aus Wolle und/oder Seide.

10. Verwendung des Waschmittels gemäß einem der Ansprüche 1 bis 8 zur Verbesserung der Elastizität von textilen Flächengebilden, insbesondere von textilen Flächengebilden aus Wolle und/oder Seide.

11. Verwendung des Waschmittels gemäß einem der Ansprüche 1 bis 8 zur Verringerung der Restdehnung von textilen Flächengebilden, insbesondere von textilen Flächengebilden aus Wolle und/oder Seide.

12. Verfahren zur Herstellung eines Waschmittels, enthaltend a) 5 bis 15 Gew.-% anionisches Tensid und b) 0,01 bis 1 Gew.-% eines hydrophob-modifizierten, kationischen Polymers, bei dem das hydrophob-modifizierte, kationische Polymers im letzten Schritt in Form einer wässrigen Lösung mit einem pH-Wert von 8,0 ± 0,2 zugesetzt wird.

13. Verfahren zur Herstellung eines Waschmittels, enthaltend a) 5 bis 15 Gew.-% anionisches Tensid, b) 0,01 bis 1 Gew.-% eines hydrophob-modifizierten, kationischen Polymers und c) 0,025 bis 3 Gew.-% Polyalkylenglycol, bei dem das hydrophob-modifizierte, kationische Polymers im letzten Schritt in Form eines Slurries mit dem Polyalkylenglycol zugesetzt wird.

## Claims

1. A detergent, comprising
a) 5 to 15 wt.% anionic surfactant; and
b) 0.01 to 1 wt.% of a hydrophobically modified, cationic polymer, which contains a polysaccharide selected from the group consisting of cellulose and cellulose derivatives as the skeleton,
wherein the anionic surfactant comprises a mixture made of at least three anionic surfactant compounds.

2. The detergent according to claim 1, **characterized in that** the detergent moreover comprises 0.02 to 5 wt.% polyalkylene glycol.

3. The detergent according to claim 1, **characterized in that** the polymer comprises, as the skeleton, cellulose or a cellulose derivative selected from the group consisting of methyl cellulose, ethyl cellulose, propyl cellulose, methylethyl cellulose, hydroxyethyl cellulose, hydroxypropyl cellulose, methyl hydroxyethyl cellulose, hydroxypropyl methyl cellulose, ethyl hydroxyethyl cellulose, and methyl ethyl hydroxyethyl cellulose.

4. The detergent according to claim 1, **characterized in that** the polymer comprises trialkylammonium hydroxypropyl groups and/or trialkylammonium ethyl groups as cationic groups.

5. The detergent according to claim 1, **characterized in that** the polymer is hydrophobically modified with a C₆₋₂₄ alkyl group, preferably with a dodecyl group.

6. The detergent according to claim 5, **characterized in that** the polymer is hydrophobically modified with a C₆₋₂₄ alkyldialkylammonium hydroxypropyl group and/or a C₆₋₂₄ alkyldialkylammonium ethyl group.

7. The detergent according to one of claims 1 to 6, **characterized in that** the hydrophobically modified, cationic polymer comprises hydroxyethyl cellulose substituted with trimethylammonium hydroxypropyl groups and/or C₆₋₂₄ alkyl dimethylammonium hydroxypropyl groups.

8. The detergent according to one of claims 1 to 7, **characterized in that** the polyalkylene glycol is a polyethylene glycol having an average molecular mass between 200 and 400.

9. Use of the detergent according to one of claims 1 to 8 for reducing the shrinking tendency when cleaning and/or conditioning textile sheet materials, in particular of textile sheet materials made of wool and/or silk.

10. Use of the detergent according to one of claims 1 to 8 for improving the elasticity of textile sheet materials, in particular of textile sheet materials made of wool and/or silk.

11. Use of the detergent according to one of claims 1 to 8 for decreasing the permanent elongation of textile sheet materials, in particular of textile sheet materials made of wool and/or silk.

12. A method for producing a detergent, comprising a) 5 to 15 wt.% anionic surfactant and b) 0.01 to 1 wt.% of a hydrophobically modified, cationic polymer, in which the hydrophobically modified, cationic polymer is added in the last step in the form of an aqueous solution having a pH value of 8.0 ± 0.2.

13. A method for producing a detergent, comprising a) 5 to 15 wt.% anionic surfactant, b) 0.01 to 1 wt.% of a hydrophobically modified, cationic polymer, and c) 0.025 to 3 wt.% polyalkylene glycol, in which the hydrophobically modified, cationic polymer is added in the last step in the form of a slurry with the polyalkylene glycol.

## Revendications

1. Détergent, contenant
a) 5 à 15% en poids d'agent tensioactif anionique et
b) 0,01 à 1% en poids d'un polymère cationique, modifié pour être rendu hydrophobe, dont le squelette est un polysaccharide choisi dans le groupe comportant la cellulose et des dérivés de cellulose,
le tensioactif anionique comportant un mélange d'au moins trois tensioactifs anioniques.

2. Détergent selon la revendication 1, **caractérisé en ce que** le détergent contient en outre 0,02 à 5% en poids de polyalkylène glycol.

3. Détergent selon la revendication 1, **caractérisé en ce que** le squelette polymère contient une cellulose ou un dérivé de cellulose choisi dans le groupe comprenant la méthylcellulose, l'éthylcellulose, la propylcellulose, la méthyléthylcellulose, l'hydroxyéthylcellulose, l'hydroxypropylcellulose, la méthylhydroxyéthylcellulose, l'hydroxypropylcellulose, l'éthylhydroxyéthylcellulose et la méthyléthylhydroxyéthylcellulose.

4. Détergent selon la revendication 1, **caractérisé en ce que** les groupes cationiques contenus dans le polymère sont des groupes trialkylammoniumhydroxypropyle et/ou des groupes trialkylammoniuméthyle.

5. Détergent selon la revendication 1, **caractérisé en ce que** le polymère est modifié pour être rendu hydrophobe au moyen d'un groupe alkyle en C₈ à C₂₄, de préférence un groupe dodécyle.

6. Détergent selon la revendication 5, **caractérisé en ce que** le polymère est modifié pour être rendu hydrophobe au moyen d'un groupe (alkyle en C₈ à C₂₄)-dialkylammoniumhydroxypropyle et/ou d'un groupe (alkyle en C₈ à C₂₄)-dialkylammoniumméthyle.

7. Détergent selon l'une des revendications 1 à 6, **caractérisé en ce que** le polymère cationique, modifié pour être rendu hydrophobe, comporte une hydroxyéthylcellulose substituée avec des groupes triméthylammoniumhydroxypropyl et des groupes (alkyle en C₈ à C₂₄)-diméthylammoniumhydroxypropyle.

8. Détergent selon l'une des revendications 1 à 7, **caractérisé en ce que** le polyalkylène glycol est un polyéthylène glycol ayant un poids moléculaire moyen compris entre 200 et 400.

9. Utilisation du détergent selon l'une des revendications 1 à 8 pour réduire la tendance au rétrécissement pendant le nettoyage et/ou le conditionnement de produits textiles plans, en particulier de produits textiles plans en laine et/ou en soie.

10. Utilisation du détergent selon l'une des revendications 1 à 8 pour améliorer l'élasticité de produits textiles plans, en particulier des produits textiles plans en laine et/ou en soie.

11. Utilisation du détergent selon l'une des revendications 1 à 8 pour réduire l'allongement résiduel de produits textiles plans, en particulier de produits textiles plans en laine et/ou en soie.

12. Procédé de préparation d'un détergent contenant a) 5 à 15% en poids d'agent tensioactif anionique et b) 0,01 à 1% en poids d'un polymère cationique, modifié pour être rendu hydrophobe, dans lequel le polymère cationique, modifié pour être rendu hydrophobe, est ajouté dans la dernière étape sous la forme d'une solution aqueuse ayant un pH de 8,0 ± 0,2.

13. Procédé de préparation d'un détergent contenant a) 5 à 15% en poids d'agent tensioactif anionique, b) 0,01 à 1% en poids d'un polymère cationique, modifié pour être rendu hydrophobe, et c) 0,025 à 3% en poids de polyalkylène glycol, dans lequel le polymère cationique, modifié pour être rendu hydrophobe, est ajouté dans l'étape finale sous la forme d'une suspension comportant le polyalkylène glycol.
